# EUROPÄISCHE PATENTSCHRIFT

(11) **EP 2 975 180 B1**
(45) Veröffentlichungstag und Bekanntmachung des Hinweises auf die Patenterteilung: **25.12.2019**
(21) Anmeldenummer: 14177134.5
(22) Anmeldetag: 15.07.2014
(51) Int. Cl.: E01H 4/02

(54) **Vorrichtung zum Spuren von Langlaufloipen, Verfahren zum Präparieren von Langlaufloipen und Pistenfahrzeug mit einer Anordnung zum Spuren von Langlaufloipen**
Device for forming cross-country ski tracks, method for preparing cross-country ski tracks and vehicle with an assembly for forming cross-country ski tracks
Dispositif destiné à tracer des pistes de ski de fond, procédé de préparation de pistes de ski de fond et véhicule dameur de piste équipé d'un agencement destiné à tracer des pistes de ski de fond

(43) Veröffentlichungstag der Anmeldung: 20.01.2016
(73) Patentinhaber: Bächler Top Track AG, 6020 Emmenbrücke (CH)
(72) Erfinder: Dangel, Claus, 6373 Ennetbürgen (CH); Koch, Bruno, 6020 Emmenbrücke (CH)
(74) Vertreter: Hepp Wenger Ryffel AG

(56) Entgegenhaltungen:
- EP-A1- 2 468 959
- DE-A1- 3 025 312
- DE-A1- 3 420 210

## Beschreibung

Die vorliegende Erfindung betrifft eine Vorrichtung zum Spuren von Langlaufloipen sowie ein Verfahren zum Präparieren von Langlaufloipen und ein Pistenfahrzeug mit einer Vorrichtung zum Spuren von Langlaufloipen gemäss den Oberbegriffen der unabhängigen Ansprüche.

Langlaufloipen umfassen zwei einzelne Spuren in einem gewünschten Abstand, welche die Langlaufskis in vorbestimmte Bahnen lenken und aufnehmen können. Derartige Spuren werden mittels Loipenspurgeräten vorgespurt, um eine sichere und komfortable Spur für die Langläufer zu erhalten.

Mit der DE 32 06 976 ist ein Loipenspurgerät bekannt geworden, welches beispielsweise von einem Zuggeschirr durch den Schnee gezogen wird und eine entsprechende Langlaufspur schafft. Die Vorrichtung umfasst ein Rakelschild, welches in einem ersten Schritt den Schnee andrückt und ihm die so bekannte Rillenstruktur verleiht. Das Loipenspurgerät umfasst Vorspurkörper, welche eine erste Spur in den frischen Schnee drückt. Hinter dem Vorspurkörper angeordnet sind Messer, welche die Spur auf das gewünschte Mass aufreissen. Hinter den Messern ist ein Rakelschild angeordnet, welches in die Spur zurückgefallenen Schnee erneut andrückt. Nachgeschaltet sind Spurkörper, welche allfällig in die Spur zurückgefallenen Schnee an die Spur andrücken und der Spur die endgültige Form verleihen.

Eine derartige Vorrichtung ist aufwendig zu fertigen und benötigt je nach Schneeverhältnissen unterschiedliche Einstellungen.

Mit der DE 34 20 210 ist ebenfalls eine Vorrichtung zum Spuren oder Planieren von Langlaufloipen bekannt geworden. Diese Vorrichtung wird ebenfalls über den Schnee gezogen, wobei sie im Wesentlichen von einem in Fahrtrichtung vorne angeordneten Schwimmkörper getragen wird. Hinter dem Schwimmkörper befindet sich eine Aufreissvorrichtung, welche den Schnee über die ganze Breite der Spurvorrichtung auflockert und aufreisst. Im Anschluss an die Aufreissvorrichtung befindet sich eine Fräse, welche den Schnee ebenfalls über die ganze Tiefe fräst und zerkleinert. Der Schnee wird so tief aufgerissen und aufgefräst, dass im nun lockeren Schnee eine Langlaufspur eingepresst werden kann. Die Fräse wird über ein separates Aggregat angetrieben. Im Anschluss an die Fräse befinden sich Spurplatten, welchen eine Gleitschiene vorgelagert ist, und welche die Spur in den nun vorbereiteten Schnee drücken.

Dieses Loipenspurgerät benötigt eine hohe Antriebsleistung sowie durch die umfangreiche mechanische Bearbeitung des Schnees eine hohe Zugleistung des vorgespannten Zuggerätes.

Mit der EP 2 468 959 ist ein Pistenfahrzeug und eine Vorrichtung zum Spuren von Langlaufloipen sowie ein Verfahren zum Präparieren von Langlaufloipen gemäss den Oberbegriffen der unabhängigen Ansprüche bekannt.

Es ist Aufgabe der Erfindung, die Nachteile des Standes der Technik zu überwinden. Insbesondere soll ein Loipenspurgerät zur Verfügung gestellt werden, welches einfach in der Handhabung ist, wenig oder keine zusätzliche Energie benötigt und die Qualität der Loipenspur verbessert.

Diese Aufgabe wird durch die in den unabhängigen Patentansprüchen definierten Vorrichtungen und Verfahren gelöst.

Weitere Ausführungsformen ergeben sich aus den abhängigen Patentansprüchen.

Eine erfindungsgemässe Vorrichtung zum Spuren von Langlaufloipen umfasst mehrere Spurziehkörper zum Spuren einer Langlaufspur. Die Vorrichtung umfasst mehrere Aufreissvorrichtungen zum Aufreissen von Untergrund sowie eine Fräsvorrichtung. Die Fräsvorrichtung ist in einer Fahrtrichtung der Vorrichtung vor den Spurziehkörpern und nach den Aufreissvorrichtungen angeordnet. Jedem Spurziehkörper ist eine Aufreissvorrichtung zugeordnet, welche nur einen der Breite des Spurziehkörpers entsprechenden Bereich aufreisst. Somit ist die Aufreissvorrichtung in einer Fahrtrichtung der Vorrichtung vor dem jeweiligen Spurziehkörper angeordnet.

Die individuelle Zuordnung einer Aufreissvorrichtung zu den einzelnen Spurkörpern ermöglicht ein punktuelles Aufreissen des Untergrundes an der Stelle, an der die Langlaufspur mit den Spurziehkörpern gezogen wird. Die Zwischenräume zwischen den einzelnen Aufreissvorrichtungen bleiben frei. Das punktgenaue und präzise Aufreissen des Untergrundes reduziert den Energieaufwand, der in die Vorrichtung eingebracht werden muss. Der Untergrund wird nur partiell aufgerissen. Somit ist die Vorrichtung weniger anfällig auf unterschiedliche Beschaffenheiten des Untergrundes. Der Untergrund, vorliegend beispielsweise Lockerschnee oder bereits angepresster Schnee, kann gleichmässig bearbeitet werden. Die Vorrichtung eignet sich insbesondere ebenfalls zum Bearbeiten von sehr hartem Schnee oder Eis.

Hier und im Folgenden wird unter Aufreissvorrichtung der Teil einer Vorrichtung verstanden, welche in den Untergrund eingreift oder eingreifen kann und den Untergrund in einem gewünschten Bereich aufreisst. Eine Aussenabmessung der Aufreissvorrichtung bezieht sich ebenfalls auf den Teil oder Bereich der Aufreissvorrichtung, welcher in den Untergrund eingreift oder eingreifen kann.

Ein Zwischenraum zwischen den einzelnen Aufreissvorrichtungen ist vorzugsweise frei, so dass der Untergrund, welcher sich zwischen den Aufreissvorrichtungen und in der Folge zwischen den einzelnen Langlaufspuren befindet, nicht bearbeitet wird. Der Energieaufwand zum Aufreissen und Spuren wird somit minimiert.

Die Spurziehkörper sind bevorzugt paarweise nebeneinander angeordnet. Die zugehörigen Aufreissvorrichtungen sind ebenfalls paarweise in einer Fahrtrichtung der Vorrichtung vor dem jeweiligen Spurziehkörper angeordnet.

Somit kann eine zweiteilige Langlaufspur, die im Skisport gängigen Normen entspricht in einem Arbeitsschritt hergestellt werden.

Erfindungsgemäss ist die Vorrichtung derart gestaltet, dass das Verhältnis einer Aussenabmessung der Aufreissvorrichtung quer zur Langlaufspur zu einer Aussenabmessung der Spurziehkörper 2:1 und vorzugsweise [1,5:1] und besonders bevorzugt [1,1:1] nicht übersteigt. Als Aussenabmessung der Aufreissvorrichtung wird im Wesentlichen die Abmessung des aufgerissenen Bereiches verstanden.

Durch diese Verhältnisse wird sichergestellt, dass der Untergrund nur im Bereich der Spurziehkörper aufgerissen wird. Eine unnötige Bearbeitung des Untergrundes wird verhindert.

Bevorzugt weist die Aufreissvorrichtung der Vorrichtung Schneidmesser auf.

Schneidmesser vermögen den Untergrund zu schneiden, was den Widerstand der Vorrichtung beim Ziehen durch den Untergrund verringert und somit ebenfalls den Energieaufwand zum Ziehen der Vorrichtung vermindert.

Schneidmesser können bevorzugt auswechselbar sein. So sind beispielsweise für unterschiedliche Verhältnisse des Untergrundes unterschiedliche Schneidmesser mit unterschiedlichen Schneidgeometrien vorstellbar. Ebenfalls erleichtert dies die Wartung, da abgewetzte oder beschädigte Schneidmesser einfach und schnell ausgetauscht werden können.

Die Fräsvorrichtung kann eine Fräswalze aufweisen.

Dies ermöglicht eine gleichmässige Bearbeitung des aufgerissenen Untergrundes.

Vorzugsweise weist die Fräsvorrichtung eine Eingreiftiefe auf, welche eine Spurtiefe der Langlaufspur nicht übersteigt und vorzugsweise maximal 50% und bevorzugt maximal 30% der Spurtiefe beträgt. Besonders bevorzugt beträgt die Eingreiftiefe 10% bis 15% der Spurtiefe. Dies ermöglicht ebenfalls, den einzubringenden Energieaufwand zu reduzieren. Je nach Beschaffenheit des Untergrundes, und insbesondere bei bereits bestehenden Langlaufloipen, die nachgespurt werden, ist es somit möglich und genügt es, die Spur nur im Bereich der Oberfläche des Untergrundes zu bearbeiten.

Erfindungsgemäss weist die Vorrichtung zum Spuren von Langlaufloipen genau eine Fräsvorrichtung auf, welche zwischen Spurziehkörpern und Aufreissvorrichtungen angeordnet ist. Die Aufreissvorrichtungen sind in einer Fahrtrichtung der Anordnung vor dem jeweiligen Spurziehkörper angeordnet.

Die Anordnung mit einer einzigen Fräsvorrichtung vereinfacht den Aufbau der Anordnung. Ausserdem kann die Oberfläche des Untergrundes über die Breite von mehreren Spurziehkörpern gleichmässig überfräst werden. Somit kann eine homogene Langlaufloipe hergestellt werden.

Erfindungsgemäss ist eine gemeinsame Fräsvorrichtung mehreren Spurziehkörpern zugeordnet und weist eine Aussenabmessung quer zur Langlaufspur auf, welche eine gemeinsame Dimension der Spurziehkörper quer zur Langlaufspur und insbesondere eine gemeinsame Dimension der Aufreissvorrichtungen quer zur Langlaufspur übersteigt. Vorzugsweise übersteigt diese Abmessung die vorgenannten Dimensionen um mindestens 5% und weiter bevorzugt um mindestens 10%.

Somit ist gewährleistet, dass beim Spuren von mehreren Langlaufspuren eine gleichmässige Oberfläche erhaltbar ist.

Die Vorrichtung kann von einem Zugfahrzeug gezogen sein oder in Fahrtrichtung hinter einem Zugfahrzeug angeordnet sein. Typischerweise hinterlässt das Zugfahrzeug Fahrspuren im Untergrund. Zugfahrzeuge werden in unterschiedlichen Grössen hergestellt und weisen unterschiedliche Breiten auf. Typischerweise sind Zugfahrzeuge 2,5m, 2,8m, 3,2m, 4,3m oder 4,5m breit und hinterlassen eine entsprechend breite Fahrspur. Vorzugsweise ist die Aussenabmessung der gemeinsamen Fräsvorrichtung grösser als eine Aussenabmessung der Fahrspur. Fahrspuren des Zugfahrzeuges können somit ebenfalls überfräst werden, wodurch eine gleichmässige Oberfläche erhaltbar ist.

Vorzugsweise übersteigt eine gemeinsame Aussenabmessung der Aufreissvorrichtungen quer zur Langlaufspur eine gemeinsame Aussenabmessung der Spurziehkörper quer zur Langlaufspur. Bevorzugt übersteigt die gemeinsame Aussenabmessung der Aufreissvorrichtungen die gemeinsame Aussenabmessung der Spurziehkörper um mindestens 5%, bevorzugt um mindestens 10%.

Somit bearbeitet die Aufreissvorrichtung der Untergrund nur in dem Bereich, in dem die Spurziehkörper die Langlaufspur ziehen. Der Energieeintrag, der für die Vorrichtung aufgebracht und das Spuren der Langlaufspur aufgebracht werden muss, ist reduziert.

Die Fräsvorrichtung der Anordnung kann eine Eingreiftiefe aufweisen, welche eine Spurtiefe der Langlaufspur nicht übersteigt und vorzugsweise maximal 50% und bevorzugt maximal 30% der Spurtiefe beträgt. Besonders bevorzugt beträgt die Eingreiftiefe 10% bis 15% der Spurtiefe.

Dies erlaubt eine oberflächliche Bearbeitung des Untergrundes und reduziert ebenfalls den nötigen Energieeintrag. Zusätzlich bleibt unterhalb der überfrästen Oberfläche ein festes Bett bestehen, welche der Stabilität der Langlaufloipe zuträglich ist und die Haltbarkeit der Langlaufloipe verlängert.

Ein weiterer Aspekt der Erfindung betrifft ein Verfahren zum Präparieren von Langlaufloipen mit einer Vorrichtung wie vorliegend beschrieben. Das Verfahren umfasst die Schritte:
- Aufreissen eines Untergrundes
- Überfräsen des aufgerissenen Untergrundes und
- Spuren des Untergrundes.

Der Untergrund wird mittels der dem jeweiligen Spurziehkörper zugeordneten Aufreissvorrichtung in einem Bereich aufgerissen, welcher nur der Breite des Spurziehkörpers entspricht. Erfindungsgemäss übersteigt der aufgerissene Bereich ein Verhältnis von 2:1 und vorzugsweise von 1,5:1 und besonders bevorzugt von 1,1:1 zu einer Aussenabmessung der Langlaufspur quer zur Langlaufspur nicht.

Dieses Verfahren ermöglicht ein punktgenaues Einbringen der Energie im Bereich der späteren Langlaufspur und reduziert somit den Gesamtenergieaufwand, der zum Spuren von Langlaufloipen verwendet werden muss.

Vorzugsweise wird der Untergrund bis zu einer Eingreiftiefe überfräst, die eine Spurtiefe der Langlaufspur nicht übersteigt und vorzugsweise maximal 50% und besonders bevorzugt maximal 30% der Spurtiefe beträgt. Besonders bevorzugt beträgt die Eingreiftiefe 10% bis 15% der Spurtiefe.

Dies ermöglicht ebenfalls ein gleichmässiges Bearbeiten des Untergrundes und reduziert den Energieaufwand und begünstigt den Aufbau der Langlaufloipe, wie vorliegend erwähnt.

Bevorzugt wird der Untergrund in einem Bereich überfräst, der eine Aussenabmessung der Langlaufspur quer zur Langlaufspur und insbesondere eine Aussenabmessung des aufgerissenen Bereiches übersteigt, vorzugsweise um mindestens 5% und besonders bevorzugt um mindestens 10%.

Eine gleichmässige Ausgestaltung der Spur, welche einen qualitativ hochstehenden optischen Eindruck hinterlässt, wird somit erreicht. Der Aufgerissene Untergrund wird somit bearbeitet und erhält eine gleichmässige Struktur.

Ein weiterer Aspekt der Erfindung betrifft ein Zugfahrzeug und insbesondere ein Pistenfahrzeug mit einer Vorrichtung wie vorliegend beschrieben.

Dies ermöglicht den Einsatz auf bereits bestehenden und neuen Langlaufloipen.

Mit dem Pistenfahrzeug kann die Vorrichtung in Fahrtrichtung gezogen werden. Der Energieverbrauch zum Herstellen von Langlaufloipen und der Energiebedarf des Pistenfahrzeuges wird reduziert. Das Pistenfahrzeug kann sich schneller fortbewegen, was zu einer Zeitersparnis beim Spuren der Langlaufloipen führt.

Anhand von Figuren, welche lediglich Ausführungsbeispiele darstellen, wird die Erfindung im Folgenden näher erläutert:
- Figur 1:: eine schematische Darstellung einer erfindungsgemässen Anordnung in einer perspektivischen Ansicht;
- Figur 2:: eine schematische Ansicht einer Aufreissvorrichtung in einer perspektivischen Ansicht;
- Figur 3:: eine schematische Darstellung einer erfindungsgemässen Vorrichtung in Seitenansicht;
- Figur 4:: einen Querschnitt durch eine Langlaufloipe,
- Figur 5:: eine schematische Darstellung einer nicht erfindungsgemässen Vorrichtung in einer Draufsicht,
- Figur 6:: eine schematische Darstellung einer erfindungsgemässen Vorrichtung in einer schematischen Darstellung und
- Figur 7:: eine weitere Ausführungsform einer erfindungsgemässen Anordnung in der Draufsicht.

Figur 1 zeigt eine schematische Darstellung einer Vorrichtung 100 zum Spuren von Langlaufloipen in einer perspektivischen Darstellung. Angedeutet sind zwei Raupen 20 eines Pistenfahrzeuges. Die Vorrichtung 100 ist mit dem Pistenfahrzeug verbunden und wird von diesem gezogen. Das Pistenfahrzeug mit seinen Raupen 20 sowie die Vorrichtung 100 befinden sich auf einem Untergrund, vorliegend gepresstem Schnee. Im hinteren Bereich sind zwei Langlaufloipen aus parallelen Loipenspuren 30 angedeutet (nur eine bezeichnet). Teilweise dargestellt ist eine Aufreissvorrichtung 11, welche in Fahrtrichtung F vor einer Fräsvorrichtung 12 angeordnet ist. Die Spurziehkörper (vgl. Figur 3) sind zur besseren Übersicht hier nicht dargestellt.

Figur 2 zeigt eine schematische Darstellung von einem Paar Aufreissvorrichtungen 11 in einer perspektivischen Ansicht. Den Aufreissvorrichtungen 11 sind jeweils Gleitschuhe 110 zugeordnet. Die Gleitschuhe 110 liegen auf der Oberfläche des Untergrundes auf, und verhindern ein zu tiefes Einsinken der Aufreissvorrichtungen 11 im Untergrund. Die Aufreissvorrichtungen 11 und die ihnen zugeordneten Gleitschuhe 110 sind an einem Querträger 111 angeordnet, der an einem Pistenfahrzeug befestigbar ist. Die Aufreissvorrichtungen sind über hydraulische Zylinder 112 in der Höhe verstellbar. Mit den hydraulischen Zylindern 112 kann ebenfalls der Anpressdruck der Aufreissvorrichtungen 11 an den Untergrund eingestellt werden.

Figur 3 zeigt eine schematische Ansicht einer erfindungsgemässen Vorrichtung 100 in einer Seitenansicht. Die Fahrtrichtung F der Vorrichtung 100 ist mit einem Pfeil dargestellt. In Fahrtrichtung zuvorderst befindet sich eine Aufreissvorrichtung 11, hinter welcher eine Fräsvorrichtung 12 mit einer Fräswalze 120 angeordnet ist. An die Fräsvorrichtung 12 anschliessend angeordnet ist eine Abdeckung 121, welche den aufgefrästen Schnee zurückhält. Im Anschluss an die Fräsvorrichtung 12 ist ein Spurziehkörper 10 angeordnet. Die strichpunktierte Linie 32 stellt die Oberfläche des Untergrundes dar. Die strichpunktierte Linie 31 stellt den Bereich dar, bis zu welchem der Untergrund der mit der Fräsvorrichtung 12 aufgefräst wird. Die Eingreiftiefe der Aufreissvorrichtung liegt deutlich unterhalb der Frästiefe 31 und entspricht im Wesentlichen der Spurtiefe S (Figur 4).

Figur 4 zeigt eine schematische Ansicht eines Querschnittes durch eine Langlaufloipe mit Loipenspuren 30, wobei die einzelnen Dimensionen aus Figur 3 ebenfalls dargestellt sind. Die Langlaufloipe besteht aus zwei Loipenspuren 30, welche nebeneinander angeordnet sind. Die Loipenspuren 30 befinden sich im Untergrund mit einer Oberfläche 32. Die Loipenspuren 30 weisen eine Spurtiefe S und eine Aussendimension AL auf. Der Untergrund wird im Bereich der Loipenspuren 30 jeweils bis zu einer Tiefe aufgerissen, welche im Wesentlichen der Spurtiefe S entspricht. Anschliessend wird der Untergrund bis zu einer Tiefe T eingefräst, welche vorliegend ca. 25% der Spurtiefe S ist. Die gefräste Oberfläche ist vorliegend mit dem Bezugszeichen 31 bezeichnet.

Figur 5 zeigt eine schematische Darstellung einer nicht erfindungsgemässen Vorrichtung 100 in einer Draufsicht. Parallel zu der ersten Vorrichtung 100 ist eine zweite Vorrichtung 100 angeordnet. Eine derartige paarweise Anordnung ermöglicht das direkte Spuren einer Langlaufloipe. Gezeigt ist in Fahrtrichtung F gesehen eine Aufreissvorrichtung 11, gefolgt von einer Fräsvorrichtung 12, wiederum gefolgt von einem Spurziehkörper 10. Die Aufreissvorrichtung 11 weist eine Aussenabmessung AA auf, welche vorliegend dem ca. 1,1-fachen der Aussenabmessung AS des Spurziehkörpers 10 entspricht. Die Fräsvorrichtung 12 weist eine Aussenabmessung AF auf, welche vorliegend dem ca. 1,8-fachen der Aussenabmessung AA der Aufreissvorrichtung entspricht. Zwischen den paarweise parallel angeordneten Vorrichtungen 100 ist der Raum frei.

Figur 6 zeigt eine schematische Darstellung einer erfindungsgemässen Vorrichtung 100 mit mehreren Spurziehkörpern 10 und Aufreissvorrichtungen 11. Entsprechend der Beschreibung zu Figur 5 umfasst die Anordnung in Fahrtrichtung F gesehen zwei Aufreissvorrichtungen 11, eine Fräsvorrichtung 12 und zwei Spurziehkörper 10. Die Fräsvorrichtung 12 ist mehreren und vorliegend allen Spurziehkörpern 10 zugeordnet. Die Aufreissvorrichtungen 11 weisen eine gemeinsame Aussendimension AGA, welche vorliegend den ca. 1,1-fachen einer gemeinsamen Aussendimension AGS der Spurziehkörper entspricht. Die Fräsvorrichtung 12 weist eine Aussenabmessung AF auf, welche ca. 120% der gemeinsamen Aussendimension AGA der Aufreissvorrichtung entspricht.

Figur 7 zeigt eine weitere Ausführungsform einer Vorrichtung 100 mit mehreren Spurziehkörpern 10. In Fahrtrichtung F sind mehrere Aufreissvorrichtungen 11, gefolgt von einer Fräsvorrichtung 12, weiters gefolgt von mehreren Spurziehkörpern 10 angeordnet. Die Fräsvorrichtung 12 ist mehreren und vorliegend allen Spurziehkörpern 10 zugeordnet. Die Aufreissvorrichtungen 11 weisen eine gemeinsame Aussendimension AGA auf, welche dem ca. 1,05-fachen einer gemeinsamen Aussendimension AGS der Spurziehkörper entspricht. Die Fräsvorrichtung 12 weist eine Aussenabmessung auf, welche vorliegend dem ca. 1,1-fachen der gemeinsamen Aussendimension AGA der Aufreissvorrichtung entspricht.

## Patentansprüche

1. Vorrichtung (100) zum Spuren von Langlaufloipen, umfassend mehrere Spurziehkörper (10) zum Spuren einer Langlaufspur, mehrere Aufreissvorrichtungen (11) zum Aufreissen von Untergrund, und eine Fräsvorrichtung (12),
wobei jedem Spurziehkörper eine Aufreissvorrichtung (11) zugeordnet ist, welche nur einen der Breite des Spurziehkörpers entsprechenden Bereich aufreisst, wobei das Verhältnis der Aussenabmessung (AA) der jeweiligen Aufreissvorrichtungen (11) quer zur Langlaufspur zu der Aussenabmessung (AS) der jeweiligen Spurziehkörper (10) 2:1 nicht übersteigt, **dadurch gekennzeichnet, dass** genau eine Fräsvorrichtung (12) in einer Fahrtrichtung der Vorrichtung (100) vor den Spurziehkörpern (10) und nach den Ausfreissvorrichtungen (11) angeordnet ist, und die Fräsvorrichtung (12) mehreren Spurziehkörpern zugeordnet ist und eine Aussenabmessung (AF) quer zur Langlaufspur aufweist, welche eine gemeinsame Dimension (AGS) der Spurziehkörper (10) quer zur Langlaufspur übersteigt.

2. Vorrichtung (100) nach Anspruch 1, **dadurch gekennzeichnet, dass** das Verhältnis der Aussenabmessung (AA) der jeweiligen Aufreissvorrichtungen (11) quer zur Langlaufspur zu der Aussenabmessung (AS) der jeweiligen Spurziehkörper (10) 1.5:1 und vorzugsweise 1.1:1 nicht übersteigt.

3. Vorrichtung (100) nach einem der Ansprüche 1 oder 2, **dadurch gekennzeichnet, dass** die Aufreissvorrichtungen (11) Schneidmesser aufweisen.

4. Vorrichtung (100) nach einem der Ansprüche 1 bis 3, **dadurch gekennzeichnet, dass** die Fräsvorrichtung (12) eine Fräswalze (120) aufweist.

5. Vorrichtung (100) nach einem der Ansprüche 1 bis 4, wobei die Fräsvorrichtung (12) eine Eingreiftiefe (T) aufweist, welche eine Spurtiefe (S) der Langlaufspur nicht übersteigt und vorzugsweise maximal 50%, bevorzugt maximal 30% und besonders bevorzugt 10% bis 15% der Spurtiefe (S) beträgt.

6. Vorrichtung (100) nach einem der Ansprüche 1 bis 5, **dadurch gekennzeichnet, dass** die Aussenabmessung (AF) der Fräsvorrichtung (12) die gemeinsame Dimension (AGS) der Spurziehkörper (10) quer zur Langlaufspur und eine gemeinsame Dimension (AGA) der Aufreissvorrichtungen (11) quer zur Langlaufspur übersteigt, vorzugsweise um mindestens 5%, bevorzugt um mindestens 10%.

7. Vorrichtung (100) nach Anspruch 1, **dadurch gekennzeichnet, dass** die gemeinsame Dimension (AGA) der Aufreissvorrichtungen (11) die gemeinsame Dimension (AGS) der Spurziehkörper (10) übersteigt, vorzugsweise um mindestens 5%, bevorzugt um mindestens 10%.

8. Verfahren zum Präparieren von Langlaufloipen mit einer Vorrichtung (100) nach einem der Ansprüche 1 bis 7, umfassend die Schritte
- Aufreissen eines Untergrundes
- anschliessendes überfräsen des aufgerissenen Untergrundes und
- Spuren des Untergrundes wobei der Untergrund mittels der dem jeweiligen Spurziehkörper zugeordneten Aufreissvorrichtung in einem Bereich aufgerissen wird, welcher nur einem im der Breite des Spurziehkörpers entsprechenden Bereiches entspricht, wobei der aufgerissene Bereich ein Verhältnis von 2:1 und vorzugsweise von 1.5:1 und besonders bevorzugt von 1.1:1 zu einer Aussenabmessung (AL) der Langlaufspur quer zur Langlaufspur nicht übersteigt.

9. Verfahren nach Anspruch 8, wobei der Untergrund bis zu einer Eingreiftiefe (T) überfräst wird, die eine Spurtiefe (S) der Langlaufspur nicht übersteigt und vorzugsweise maximal 50%, bevorzugt maximal 30% und besonders bevorzugt 10% bis 15% der Spurtiefe (S) beträgt.

10. Verfahren nach einem der Ansprüche 8 oder 9, **dadurch gekennzeichnet, dass** der Untergrund in einem Bereich überfräst wird, der eine Aussenabmessung (AL) der Langlaufspur quer zur Langlaufspur und insbesondere eine Aussenabmessung des aufgerissenen Bereiches übersteigt, vorzugsweise um mindestens 5%, bevorzugt um mindestens 10%.

11. Zugfahrzeug und insbesondere Pistenfahrzeug mit einer Vorrichtung nach einem der Ansprüche 1 bis 7.

## Claims

1. Device (100) for setting cross-country ski trails, comprising a plurality of track-drawing bodies (10) for setting a cross-country ski track, a plurality of tearing-open devices (11) for tearing open an underlying surface, and a milling device (12), wherein each track-drawing body is assigned a tearing-open device (11) which tears open only a region corresponding to the width of the track-drawing body, wherein the ratio of the external dimension (AA) of the respective tearing-open devices (11) transversely with respect to the cross-country ski track to the external dimension (AS) of the respective track-drawing body (10) does not exceed 2:1, **characterized in that** precisely one milling device (12) is arranged in a direction of travel of the device (100) upstream of the track-drawing bodies (10) and downstream of the tearing-open devices (11), and the milling device (12) is assigned to a plurality of track-drawing bodies and has an external dimension (AF) transversely with respect to the cross-country ski track that exceeds a common dimension (AGS) of the track-drawing bodies (10) transversely with respect to the cross-country ski track.

2. Device (100) according to Claim 1, **characterized in that** the ratio of the external dimension (AA) of the respective tearing-open devices (11) transversely with respect to the cross-country ski track to the external dimension (AS) of the respective track-drawing bodies (10) does not exceed 1.5:1 and preferably 1.1:1.

3. Device (100) according to either of Claims 1 and 2, **characterized in that** the tearing-open devices (11) have cutting blades.

4. Device (100) according to one of Claims 1 to 3, **characterized in that** the milling device (12) has a milling drum (120).

5. Device (100) according to one of Claims 1 to 4, wherein the milling device (12) has an engagement depth (T) which does not exceed a track depth (S) of the cross-country ski track and is preferably at maximum 50%, preferably at maximum 30% and particularly preferably 10% to 15% of the track depth (S).

6. Device (100) according to one of Claims 1 to 5, **characterized in that** the external dimension (AF) of the milling device (12) exceeds the common dimension (AGS) of the track-drawing bodies (10) transversely with respect to the cross-country ski track and a common dimension (AGA) of the tearing-open devices (11) transversely with respect to the cross-country ski track, preferably by at least 5%, preferably by at least 10%.

7. Device (100) according to Claim 1, **characterized in that** the common dimension (AGA) of the tearing-open devices (11) exceeds the common dimension (AGS) of the track-drawing bodies (10), preferably by at least 5%, preferably by at least 10%.

8. Method for preparing cross-country ski trails with a device (100) according to one of Claims 1 to 7, comprising the steps of
- tearing open an underlying surface,
- subsequently milling over the torn-open underlying surface, and
- setting tracks in the underlying surface,
wherein the underlying surface is torn open by means of the tearing-open device, which is assigned to the respective track-drawing body, in a region which corresponds only to a region corresponding to the width of the track-drawing body, wherein the torn-open region does not exceed a ratio of 2:1 and preferably of 1.5:1 and particularly preferably of 1.1:1 to an external dimension (AL) of the cross-country ski track transversely with respect to the cross-country ski track.

9. Method according to Claim 8, wherein the underlying surface is milled over to an engagement depth (T) which does not exceed a track depth (S) of the cross-country ski track and is preferably at maximum 50%, preferably at maximum 30% and particularly preferably 10% to 15% of the track depth (S).

10. Method according to either of Claims 8 and 9, **characterized in that** the underlying surface is milled over in a region which exceeds an external dimension (AL) of the cross-country ski track transversely with respect to the cross-country ski track and in particular an external dimension of the torn-open region, preferably by at least 5%, preferably by at least 10%.

11. Tractor and in particular snow groomer with a device according to one of Claims 1 to 7.

## Revendications

1. Dispositif (100) destiné à tracer des pistes de ski de fond, comprenant plusieurs corps de traçage tractés (10) destinés à tracer une trace de piste de ski de fond, plusieurs dispositifs de labourage (11) destinés à labourer le sol et un dispositif de fraisage (12),
dans lequel un dispositif de labourage (11) est affecté à chaque corps de traçage tracté et ne laboure que sur une zone correspondant à la largeur du corps de traçage tracté,
le rapport entre la dimension extérieure (AA) de chaque dispositif de labourage (11) qui est transversale à la trace de la piste de ski de fond et la dimension extérieure (AS) de chaque corps de traçage tracté (10) n'est pas supérieur à 2:1,
**caractérisé en ce que**, dans une direction de déplacement du dispositif (100), précisément un dispositif de fraisage (12) est disposé devant les corps de traçage tractés (10) et derrière les dispositifs de labourage (11), et le dispositif de fraisage (12) est affecté à plusieurs corps de traçage tractés et présente une dimension extérieure (AF) transversale à la trace de la piste de ski de fond qui est supérieure à une dimension commune (AGS) des corps de traçage tractés (10) transversale à la trace de la piste de ski de fond.

2. Dispositif (100) selon la revendication 1, **caractérisé en ce que** le rapport entre la dimension extérieure (AA) de chaque dispositif de labourage (11) qui est transversale à la trace de la piste de ski de fond et la dimension extérieure (AS) de chaque corps de traçage tracté (10) n'est pas supérieur à 1,5:1 et, de préférence, n'est pas supérieur à 1,1:1.

3. Dispositif (100) selon l'une quelconque des revendications 1 et 2, **caractérisé en ce que** les dispositifs de labourage (11) comportent des lames de coupe.

4. Dispositif (100) selon l'une quelconque des revendications 1 à 3, **caractérisé en ce que** le dispositif de fraisage (12) comporte un tambour de fraisage (120).

5. Dispositif (100) selon l'une quelconque des revendications 1 à 4, le dispositif de fraisage (12) présentant une profondeur de taille (T) qui n'est pas supérieure à une profondeur de trace (S) de la trace de la piste de ski de fond et dont le maximum est préférablement égal à 50 %, plus préférablement égal à 30 % et très préférablement compris entre 10 et 15 % de la profondeur de trace (S) .

6. Dispositif (100) selon l'une quelconque des revendications 1 à 5, **caractérisé en ce que** la dimension extérieure (AF) du dispositif de fraisage (12) est supérieure, préférablement d'au moins 5 % et plus préférablement d'au moins 10 %, à la dimension commune (AGS) des corps de traçage tractés (10) qui est transversale à la trace de la piste de ski de fond, et à une dimension commune (AGA) des dispositifs de labourage (11) qui est transversale à la trace de la piste de ski de fond.

7. Dispositif (100) selon la revendication 1, **caractérisé en ce que** la dimension commune (AGA) des dispositifs de labourage (11) est supérieure, préférablement d'au moins 5 % et plus préférablement d'au moins 10 %, à la dimension commune (AGS) des corps de traçage tractés (10).

8. Procédé de préparation de pistes de ski de fond à l'aide d'un dispositif (100) selon l'une quelconque des revendications 1 à 7, comprenant les étapes de :
- labourage d'un sol ;
- surfaçage par fraisage du sol labouré ; et
- traçage du sol,
dans lequel
le dispositif de labourage affecté à chaque corps de traçage tracté ne laboure le sol que sur une zone correspondant à la largeur du corps de traçage tracté, dans lequel un rapport entre la zone labourée et une dimension extérieure (AL) de la trace de la piste de ski de fond et transversale à celle-ci n'est pas supérieur à 2:1 et de préférence à 1,5:1 et très préférablement à 1,1:1.

9. Procédé selon la revendication 8, dans lequel le sol est surfacé par fraisage jusqu'à une profondeur de taille (T) qui n'est pas supérieure à une profondeur de trace (S) de la trace de la piste de ski de fond et dont le maximum est préférablement égal à 50 %, plus préférablement à 30 % et très préférablement est compris entre 10 et 15 % de la profondeur de trace (S).

10. Procédé selon l'une quelconque des revendications 8 et 9, **caractérisé en ce que** le sol est surfacé par fraisage sur une zone qui dépasse une dimension extérieure (AL) de la trace de la piste de ski de fond transversale à cette dernière, et en particulier qui dépasse une dimension extérieure de la zone labourée, préférablement d'au moins 5 % et plus préférablement d'au moins 10 %.

11. Tracteur, et en particulier véhicule de piste, doté d'un dispositif selon l'une quelconque des revendications 1 à 7.
